# EUROPÄISCHE PATENTSCHRIFT

(11) **EP 0 226 862 B1**
(45) Veröffentlichungstag und Bekanntmachung des Hinweises auf die Patenterteilung: **03.10.1990**
(21) Anmeldenummer: 86116466.3
(22) Anmeldetag: 27.11.1986
(51) Int. Cl.: A47B 21/00

(54) **Tischeinheit für einen Arbeitsplatz**
Desk unit for a work place
Ensemble de bureau pour un poste de travail

(30) Priorität: 16.12.1985 CH 5342/85
(43) Veröffentlichungstag der Anmeldung: 01.07.1987
(73) Patentinhaber: Keller, Erich, CH-8583 Sulgen (CH)
(72) Erfinder: Keller, Erich, CH-8583 Sulgen (CH)
(74) Vertreter: Weiss, Peter, Dr. rer.nat.

(56) Entgegenhaltungen:
- DE-C- 477 711
- FR-A- 2 480 581

## Beschreibung

Die Erfindung betrifft eine Tischeinheit für einen Arbeitsplatz, die sowohl als Schreibplatz als auch als Kommunikationsplatz einsetzbar ist, wobei für die Verwendung als Kommunikationsplatz derselbe mit Kommunikationseinrichtungen insbesondere in Form von Telefoneinrichtungen und mindestens eines Bildschirmes, ausgerüstet ist.

Auf vielen Arbeitsgebieten ist es bekannt, dass der Arbeitsplatz in zunehmenden Masse mit Kommunikationseinrichtungen versehen werden muss, um eine optimale Arbeitsleistung zu gewährleisten. Da der Arbeitsplatz im wesentlichen eine plattenförmige Unterlage ist, z.B. eine Tischplatte bei einem Arbeitstisch oder ein Pultdeckel bei einem Arbeitspult, müssen die Kommunikationseinrichtungen, z.B. eine Telefonstation oder ein EDV-Terminal, in geeigneter Anordnung auf der plattenförmigen Unterlage verteilt werden. Eine derartige Anordnung ist aus der FR-A-2480581 bekannt. Es ist aber auch bekannt, dass mindestens ein Teil der Kommunikationsmittel auf einem weiteren Arbeitsplatz aufgestellt wird, so dass der Benützer von dem einen Arbeitsplatz zu dem anderen Arbeitsplatz bin und der wechseln muss. Dies kann solange hingenommen werden, als der Benützer längere Zeit an dem einen oder an dem anderen Arbeitsplatz tätig sein muss. Sobald jedoch die Schreibarbeit und die Kommunikationsarbeit in ständigem Wechsel verlaufen, ist diese Lösung nachteilig. Es entstehen jedoch immer mehr Arbeitsplätze, insbesondere an Börsen und in Börsenabteilungen von Banken, welche mit stark ausgebauten Kommunikationsmitteln ausgerüstet sind und insbesondere auch über Bildschirme verfügen müssen, wobei jedoch die Anordnung der Kommunikationsmittel einen schnellen Wechsel vom Schreibplatz zum Kommunikationsplatz gewährleisten muss. Aus diesen Gründen ist es bekannt, den Arbeitsplatz so zu gestalten, dass die beiden Tätigkeiten, d.h. das Schreiben und die Kommunikation, von eim und demselben Platz aus durchgeführt werden können.

Ist es zudem erwünscht, dass zwischen mehreren Arbeitsplätzen für einen optimalen Arbeitsablauf Sichtverbindung bestehen soll, ist dieser sehr oft durch das Aufstellen von Bildschirmen erheblich behindert. Die Bildschirme sollen hierbei so aufgestellt sein, dass sie den Zugang zu den übrigen Kommunikationsmitteln nicht behindern. Dies bedeutet, dass sie meistens auf einer Höhe aufgestellt werden müssen, durch welche die Sicht zu einem benachbarten Arbeitsplatz behindert oder sogar verunmöglicht wird. Die als Schreibplatz benützte plattenförmige Unterlage muss aus ergonomischen Gründen eine bestimmte Höhe aufweisen, die nicht unterschritten werden darf.

Hier setzt die Erfindung ein, der die Aufgabe zugrundeliegt, eine Tischeinheit der eingangs beschriebenen Art so weiter aus zu gestalten, dass die Forderungen
- Gewährleitung eines ergonomisch richtigen Schreibplatzes,
- Unbehinderter Zugang zu den Kommunikationsmitteln vom Schreibplatz aus und
- Gewährleistung der Sichtverbindung zu benachbarten Arbeitsplätzen in optimaler Weise verwirklicht werden können.

Diese Aufgabe wird gemäss der Erfindung durch die im kennzeichnenden Teil des Anspruchs 1 genannten Merkmale gelöst.

Durch die Teiferlegung des zweiten Tischflächenteils wird erreicht, dass der unbehinderte Zugang zu den Kommunikationsmittel erhalten bleibt und trotzdem Bauhöhe eingespart werden kann, so dass auch beim Einbau von Bildschirmen die Sichtverbindung zu benachbarten Arbeitsplätzen erreicht werden kann.

Zweckmässig ist der erste Tischflächenteil mit einer aufklappbaren Tischplatte versehen, deren Achse an der zu dem Benützer hingerichteten vorderen Tischkante angeordnet sein kann. Dadurch wird die Möglichkeit geschaffen, unter der aufklappbaren Tischplatte Leitungsteile für die einzelnen Kommunikationsmittel in geordneter Anordnung unterbringen zu können. Zudem kann an dem Uebergang von dem ersten Tischflächenteil zum zweiten Tischflächenteil ein sich unter der Tischplatte erstreckender Durchgangskanal vorgesehen werden, durch den Leitungen für der direkten Benützung bestimmte Geräte herausgeführt werden können, ohne in der Tischplatte entsprechende Durchgänge vorsehen zu müssen.

Weitere Ausgestaltungen der Erfindung sind durch die Merkmale durAnsprüche 3-7 definiert.

Die Erfindung ist in der Zeichnung in einem Ausführungsbeispiel dargestellt und nachfolgend beschrieben. Es zeigen:
Fig. 1 eine schematisch dargestellte erfindungsgemässe Tischeinheit in räumlicher Darstellung,
Fig. 2 einen Vertikalschnitt der Tischeinheit nach Fig. 1 längs der Schnittlinie I-I in Fig. 1 in vergrösserter Darstellung und
Fig. 3 einen Ausschnitt 111 in Fig. 2 in vergrösserter Darstellung.

Die in Fig. 1 dargestellte Tischeinheit weist eine plattenförmige Fläsche 2 auf, die zwischen zwei Seitenwänden 3, 4 angeordnet ist. Unter der plattenförmigen Fläsche 2 ist ein freier Raum 5 für die Beine des Benützers gebildet. Der Raum 5 kann gegebenenfalls zum Unterbringen eines Möbels 6, z.B. eines Schubladenkorpus, teilweise augenützt werden. Dies ist in Fig. 1 durch gestrichelte Linien angedeutet.

Die plattenförmige Fläche 2 ist in einen ersten Tischflächenteil 7 und in einem zweiten Tischflächenteil 8 unterteilt, wobei der erste Tischflächenteil 7 als Schreib platz ausgebildet ist und den dem Benützer zugewandten Teil der plattenförmigen Fläche 2 bildet. Der zweite Tischflächenteil 8 liegt hinter dem ersten Tischflächenteil 7 und ist als Kommunikationsplatz ausgebildet, d.h. er enthält alle oder mindestens den grössten Teil von Kommunikationsmitteln 9, die für den Arbeitsplatz, an dem die Tischeinheit 1 eingesetzt wird, benötigt werden.

Hinter dem zweiten Tischflächenteil 8 ist ein Aufbau 10 vorgesehen, der weitere Kommunikationsmittel, z.B. Bildschirme 11 aufnehmen kann. Auf der linken Seite von Fig. 1 ist durch gestrichelte Linien dargestellt, dass der zweite Tischflächenteil als stark geneigte Fläche 12 augebildet werden kann, wenn an dieser Stelle keines Bildschirme 11 vorgesehen werden müssen. In der Fläche 11 können dann Kommunikationsmittel in besonderes gut sichtbarer Anordnung eingebaut werden.

In Fig. 1 ist weiter dargestellt, dass an die Tischeinheit 1 eine weitere Tischeinheit 1' anschliessen kann. Diese kann mit der Tischeinheit 1 fluchten oder, wie in Fig. 1, gegenüber der Tischeinheit 1 abgewinkelt sein. In Arbeits räumen ist es möglich, mehrere Tischeinheiten kreisförmig anzuordnen und den gesamten Leitungsteil für die Kommunikationsmittel im zentralen Raum unterzubringen.

Wesentlich ist, dass zwischen dem ersten Tischflächenteil 7 und dem zweiten Tischflächenteil 8 am Uebergang der beiden Teile eine feste Höhendifferenz 13 vorgesehen ist. Durch diese Höhendifferenz wird erreicht, dass der zweite Tischflächenteil mit den Kommunikationsmitteln 9 zwar zur besseren Uebersicht geneigt angeordnet werden kann, dass jedoch seine hintere Abschlusskante 14 um die Höhendifferenz 13 weniger hoch ist, als wenn der zweite Tischflächenteil 8 unmittelbar ohne Höhendifferenz an dem ersten Tischfläachenteil 7 angeordnet wäre. Diese verminderte Höhe des zweiten Tischflächenteils an der Abschlusskante 14 kommt dem Aufbau 10 zugute, der zwar die Unterbringung standardisierter Bildschirme 11 ermöglicht, jedoch um die Höhendifferenz -13 weniger hoch wird. Gerade diese Verminderung der Bauhöhe beim Aufbau 10 reicht aus, um damit die Sichtverbindung des Benützers an der Tischeinheit 1 mit Benützern anderer, z.B. gegenüberliegender Tischeinheiten zu ermöglichen.

Die Höhendifferenz 13 kann auch noch zur Durchführung von Zuleitungen von Geräten benützt werden, welche auf dem ersten Tischflächenteil 7 aufgestellt werden müssen.

Aus Fig. 2 ist der Aufbau der Tischflächenteile und des Aufbaus 10 detailliert dargestellt. Die Seitenwände 4, 5 sind durch verschiedene Längsträger 15-19 miteinander verbunden. Für die Erläuterung der Erfindung ist es jedoch unwesentlich, wie die Seitenwände miteinander verbunden sind. Es spielt auch keine Rolle, ob als Baumaterial Holz, Kunststoff oder Metall verwendet wird. Insbesondere ist dadurch die Bildung der Höhendifferenz 13 nicht beeinflusst.

Der Tischplattenteil 7 weist eine Tischplatte 20 auf, die beispeilsweise aus Holz, Kunststoff oder Metall oder aus einer Kombination dieser Materialien besteht. Die Tischplatte 20 weist an dem benützerseitigen Rand eine senkrecht zur Tischplatte 20 angeordnete Deckleiste 21 auf, die aus demselben material wie die Tischplatte 20 gebildet sein kann. Die Tischplatte 20 ist am Längsträger 15 mittels eines Scharnierbandes 22 drehbar befestigt, dessen Bänder an der Stirnseite des Längsträgers 15 und an der Innenseite der Deckleiste 21 befestigt sind. Zweckmässig liegt die Drehachse des Scharnierbandes an der Unterkante des Längsträgers 15 und am freien Rand der Deckleiste 21. Die schwenkbare Anordnung der Tischplatte 20 im Bereich des benützerseitigen Längsträgers 15 kann jedoch auch in anderer Weise verwirklicht werden.

Unterhalb der Tischplatte 20 ist zwischen den Längsträgern 16, 17 ein Kanal 23 ausgespart, in dem Teile der Kommunikationsmittel, z.B. Leitungen, untergebracht werden können. Der Zugang zu dem Kanal 23 wird durch einen Durchgang 24 ermöglicht, der im Längsträger 17 vorgesehen ist, siehe Fig. 3, die einen vergrösserten Ausschnitt des Ueberganges zwischen dem ersten und dem zweiten Tischflächenteil 7,8zeigt. Durch die Höhendifferez 13 wird erreicht, dass der Eingang in den Durchgang 24 von der Benützerseite aus praktisch nicht sichtbar ist. Trotzdem können durch den Durchgang 24 Leitungen herauseführt werden, die an Geräte, z.B. auf dem ersten Tischflächenteil 7 aufgestellte Geräte, angeschlossen werden können.

Eine weitere Möglichkeit zur Unterbringung von Installationen für die Kommunikationsmittel 9 und die Bildschirme 11 stellt ein zwischen den Längsträgern 17 und 18 gebildeter Raum 25 dar. Der Raum 25 ist nach unten durch eine Wanne 26 abgeschlossen, die unterhalb des Aufbaues 10 mittels eines Scharniers 27 abklappbar befestigt ist. Die Wanne 26 erstreckt sich bis gegen den benützernahen Längsträger 15 und deckt dadurch den Kanal 23 und den Raum 25. Dadurch, dass die Wanne 26 abklappbar ist, wird der Zugang zu den unterhalb der Tischflächenteile 7, 8 untergebrachten Leitungen ermöglicht. Schliesslich kann auch eine Leitung aus der Wanne 26 herausgeführt und über die Deckleiste 21 an ein Gerät auf dem ersten Tischflächenteil 7 oder auf den Korpussen 6 angeschlossen werden. Durch den Durchgang 24 und die Wanne 26 wird ermöglicht, Leitungen an beliebigen Stellen herauszuführen, ohne dass an der Tischplatte 20 irgendwelche Aenderungen vorgenommen werden müssen.

Aus Fig. 2 ist ersichtlich, dass der zweite Tischflächenteil 8 soweit geneigt ist, dass eine gute Beobachtung und ein guter Zugriff zu den dort eingebauten Kommunikationsmitteln gewährleistet ist. Die gute Beobachtbarkeit des Bildschirms 11 ist auch dann gewahrleistet, wenn er zur Gewährleistung der Sichtverbindung zwischen weiteren Arbeitsplätzen weniger hoch liegt als wenn keine Höhendifferenz 13 vorgesehen wäre. Die gute Beobachtbarkeit wird durch entsprechende Neigung des Bildschirmes 11 erreicht.

Es ist möglich, die Seitenwände 3, 4 mit Durchbrechungen, insbesondere im Bereich unterhalb des Aufbaues 10, zu versehen, so dass beim Zusammenbau mehrerer Tischeinheiten die Führung der Leitungen zusätzlich erleichtert wird. In Fig. 2 ist unterhalb des Aufbaues 10 ein Kabelkanal 28 für die Verlegung von Leitungen für die Kommunikationsmittel vorgesehen. Die beschriebene Tischeinheit weist den Vorteil auf, dass sie ohne Schwierigkeit an die verschiedensten Anforderungen bezüglich der einzubauenden Kommunikationsmittel angepasst werden kann. Durch die Aufklappbarkeit der Tischplatte 20 ist der versenkt angeordnete Kabelkanal 23 leicht zugänglich. Hierbei können durch den Durchgang 24 problemlos Kabel sowohl links als auch rechts des Arbeitsplatzes entnommen werden. Durch die Höhendifferenz 13 wird die Bauhöhe der Tischeinheit je nach Bedarf 2-4 cm tiefer. Dadurch sind im zweiten Tischflächenteil 8 angeordnete Tastaturen leichter zu bedienen.

Die abklappbare Wanne 26 bildet eine ausgezeichnete Installationshilfe und erleichtert dadurch die verdeckte Verlegung der Leitungen. Er dient auch zur Schaffung leicht zugänglicher Kabelausgänge an zusätzlichen Orten unter dem Tisch.

Der zweite Tischflächenteil 8 kann als Ganzes wegnehmbar ausgebildet werden. Dadurch ist es möglich, ohne grossen Aufwand eine andere Anordnung von Kommunikationsmitteln oder den Einbau zusätzlicher Kommunikationsmittel zu ermöglichen.

## Patentansprüche

1. Tischeinheit (1) für einen Arbeitsplatz, die sowohl als Schreibplatz als auch als Kommunikationsplatz einsetzbar ist, wobei für die Verwendung als Kommunikationsplatz derselbe mit Kommunikationseinrichtungen, insbesondere in Form von Telefonleitungen und mindestens eines Bildschirmes (11) ausgerüstet ist, dadurch gekennzeichnet, dass die Fläche der Tischeinheit in drei hintereinander liegende, sich über die gesamte Breite der Tischeinheit erstreckende Teile (7, 8, 10) unterteilt ist, von denen zwei Teile (7, 8) eine Tischfläche mit einem, dem Benützer zugewandten, als Schreibplatz ausgebildeten ersten Tischflächenteil (7) und einen dahinterliegenden als Kommunikationsplatz ausgebildeten zweiten Tischflächenteil (8) umfassen, wobei das zweite Tischflächenteil (8) am Uebergang vom ersten zum zweiten Tischflächenteil gegenüber dem ersten Tischflächenteil um ein festes Höhenmass (13) tiefer verlegt und schräg aufwärts geneigt ist, und das dritte Teil mit mindestens einem Bildschirm (11) ausgestattet ist.

2. Tischeinheit nach Anspruch 1, dadurch gekennzeichnet, dass das erste Tischflächenteil (7) mit einer aufklappbaren Tischplatte (20) versehen ist, deren Schwenkachse an der zu dem Benützer hin gerichteten, vorderen Tischkante angeordnet ist.

3. Tischeinheit nach Anspruch 2, dadurch gekennzeichnet, dass die Tischplatte (20) mit einer Deckleiste (21) versehen ist, wobei die Schwenkachse der Tischplatte (20) von einem Scharnier (23) gebildet ist, von dem das eine Band auf der Innenseite der Deckleiste und das andere Band an einem unter der Tischplatte (20) verlaufenden Längsträger (15) befestigt ist und die Drehachse des Scharniers im Bereich des freien Randes der Deckleiste (21) liegt.

4. Tischeinheit nach Anspruch 1, dadurch gekennzeichnet, dass an dem durch das Höhenmass (13) gebildeten Uebergang von dem ersten zu dem zweiten Tischflächenteil (7, 8) ein sich unter der Tischplatte (20) erstreckender Durchgangskanal (24) vorgesehen ist.

5. Tischeinheit nach Anspruch 4, dadurch gekennzeichnet, dass der Durchgangskanal (24) in einen Kanal (23) mündet, der sich unter der Tischplatte (20) längs des ersten Tischflächenteils (7) erstreckt.

6. Tischeinheit nach Anspruch 1, dadurch gekennzeichnet, dass unterhalb der Tischflächenteile (7, 8) eine Wanne (26) als Installationshilfe angeordnet ist, die an dem von der Benützerseite abgewandten Ende abklappbar, z.B. durch ein Scharnierband (27), ausgebildet ist.

7. Tischeinheit nach Anspruch 6, dadurch gekennzeichnet, dass die Wanne (26) sich bis unter den Kanal (23) erstreckt, wobei sie zur Anordnung und Herausführung von Leitungen verwendbar ist.

## Revendications

1. Ensemble de bureau (1) pour un poste de travail, pouvant être utilisé aussi bien en tant que poste de secrétariat qu'en tant que poste de communication, et pour l'utilisation en tant que poste de communication, ce dernier étant équipé d'installations servant à la communication, en particulier sous la forme de câbles téléphoniques et au moins d'un écran (11), caractérisé en ce que la surface de l'ensemble de bureau est divisée en trois parties (7, 8, 10) situées les unes derrière les autres, s'étendant sur toute la largeur de l'ensemble de bureau, dont deux parties (7, 8) comprennent une surface de table constituée par une première partie de surface de table (7) réalisée en tant que poste de secrétariat tourné vers l'utilisateur, et une seconde partie de surface de table (8) située derrière la première et réalisée en tant que poste de communication, la seconde partie de surface de table (8), à la jonction de la première à la seconde partie de surface de table, étant située plus bas par rapport à la première partie de surface de table d'une hauteur fixe (13) et étant inclinée vers la haut, et en ce que la troisième partie comporte au moins un écran (11).

2. Ensemble de bureau suivant la revendication 1, caractérisé en ce que la première partie de surface de table (7) comporte un plateau de table (20) pouvant être relevé, dont l'axe de pivotement est situé au bord avant de la table dirigée vers l'utilisateur.

3. Ensemble de bureau suivant la revendication 2, caractérisé en ce que le plateau de table (20) présente un bord couvrant (21), l'axe de pivotement du plateau de table (20) étant constitué par une charnière (23), dont une aile est fixée sur la face intérieure du bord couvrant et l'autre aile est fixée sur un longeron (15) s'étendant sous le plateau de table (20), et en ce que l'axe de rotation de la charnière se trouve dans la zone du bord libre du bord couvrant (21).

4. Ensemble de bureau suivant la revendication 1, caractérisé en ce qu'on a prévu un passage traversant (24) s'étendant sous le plateau de table (20) à la jonction formée par la hauteur (13) entre les première et seconde parties de surface de table (7, 8).

5. Ensemble de bureau suivant la revendication 4, caractérisé en ce que le passage traversant (24) débouche dans un conduit (23) s'étendant sous le plateau de table (20) le long de la première partie de surface de table (7).

6. Ensemble de bureau suivant la revendication 1, caractérisé en ce que en-dessous des parties de surface de table (7, 8) est disposée une cuve (26) en tant qu'organe facilitant l'installation, pouvant être rabattue par exemple par une charnière (27) à l'extrémité opposée au côté utilisateur.

7. Ensemble de bureau suivant la revendication 6, caractérisé en ce que la cuve (26) s'étend jusqu'à en-dessous du conduit (23), pouvant être utilisée pour disposer et pour en faire sortir des conducteurs.

## Claims

1. A table unit (1) for a work place, which is able to be used as a writing place as well as a communications position, wherein for use as a communications position it is equipped with communications devices, in particular in the form of telephone lines and at least one screen (11), characterised in that the surface of the table unit is divided into three parts (7, 8, 10) lying behind each other and extending over the whole width of the table unit, two parts (7, 8) of which include a table surface with a first table surface part (7) facing the user and, lying behind that, a second table surface part (8) constructed as a communications position, wherein the second table surface part (8) is set deeper at the transition from the first to the second table surface part, relative to the first table surface part by a fixed height measurement (13) and is inclined sloping upwards, and the third part is provided with at least one screen (11).

2. A table unit according to claim 1, characterised in that the first table surface part (7) is provided with a hingeable table plate (20), the pivoting axis of which is arranged on the front table edge directed towards the user.

3. A table unit according to claim 2, characterised in that the table plate (20) is provided with a cover strip (21), and wherein the pivoting axis of the table plate (20) is formed by a hinge (23) [sic], the one plate of which is secured to the inner side of the cover strip and the other plate of which is secured to a longitudinal beam (15) extending below the table plate (20) and the rotational axis of the hinge lies in the region of the free edge of the cover strip (21).

4. A table unit according to claim 1, characterised in that at the transition, from the first to the second table surface part (7, 8) formed by the height measurement (13), a through channel (24) is provided extending below the table plate (20).

5. A table unit according to claim 4, characterised in that the through channel (24) opens into a channel (23), which extends below the table plate (20) along the first table surface part (7).

6. A table unit according to claim 1, characterised in that below the table surface parts (7, 8) a trough (26) is arranged as an installation aid, being able to be hinged on the end facing away from the user side, e.g. by a hinge frame (27).

7. A table unit according to claim 6, characterised in that the trough (26) extends as far as below the channel (23), with it being able to be used for arranging and leading out of lines.
